# EUROPÄISCHE PATENTANMELDUNG

(11) **EP 2 014 978 A1**
(43) Veröffentlichungstag der Anmeldung: **14.01.2009**
(21) Anmeldenummer: 07013518.1
(22) Anmeldetag: 10.07.2007
(51) Int. Cl.: F23D 11/36, F23D 14/78, F23R 3/28

(54) **Verwendung von Inertgasen zur Abschirmung von Oxidator und Brennstoff**

(71) Anmelder: SIEMENS AKTIENGESELLSCHAFT, 80333 München (DE)
(72) Erfinder: Blomeyer, Malte, Dr., 45472 Mülheim an der Ruhr (DE); Deiss, Olga, 40627 Düsseldorf (DE); Kluge, Andre, 48249 Dülmen (DE); Kunadt, Thomas, 45277 Essen (DE); Köstlin, Berthold, 47057 Duisburg (DE); Lenze, Martin, 45359 Essen (DE); Pixner, Paul, 48147 Münster/Westf. (DE); Sieber, Uwe, 45476 Mülheim an der Ruhr (DE)

(57) **Zusammenfassung**

Es wird ein Verfahren zum Schutz eines Brenners vor zu starker Erwärmung bei der Verbrennung eines Brennstoffes (5) in einer Brennkammer zur Verfügung gestellt, wobei der Brennstoff (5) durch eine Brennstoffdüse (1) und gleichzeitig ein Inertgas in der Umgebung des eingedüsten Brennstoffes so in die Brennkammer eingedüst werden, dass bis zur Herstellung eines zündfähigen Gemisches der Brennstoff (5) von einem Oxidator (7) durch das Inertgas (6) räumlich getrennt ist.

## Beschreibung

Die vorliegende Erfindung betrifft den Schutz eines Brenners vor zu starker Erwärmung bei der Verbrennung eines Brennstoffes.

Bei der Verbrennung von Brennstoff mit Hilfe eines Brenners kommt es vielfach zu einer starken Erwärmung des verwendeten Brenners durch eine Verbrennung, welche zu nahe am Brenner stattfindet. Dies gilt insbesondere für Verbrennungen, die beispielsweise in Brennkammern von Gasturbinen stattfinden. Zu hohe Temperaturen schädigen der Brenner beziehungsweise die Brennerbauteile und verringern deren Lebensdauer.

Zum Schutz des Brenners und seiner Brennerbauteile wird dieser häufig gekühlt. Eine verbreitete Methode zur Kühlung ist das Überziehen der betroffenen Bauteiloberflächen mit einem Kühlluftfilm. Eine weitere Möglichkeit ist die Beschichtung der Bauteiloberfläche mit speziellen Keramiken. Da für die Verbrennung ein definiertes Brennstoff-Luftgemisch erforderlich ist, werden mitunter auch Drallschaufeln eingesetzt, um den Brennstoff mit der Luft gleichmäßig zu vermischen und so Temperaturspitzen bei der Verbrennung zu vermeiden.

Besonders hohe Temperaturen treten bei der Verbrennung von Wasserstoff als Brennstoff auf. Zudem lässt sich Wasserstoff wesentlich leichter entzünden als andere Brennstoffe, was das Risiko einer Zündung zu nahe am Brenner erhöht.

Es ist die Aufgabe der vorliegenden Erfindung, ein Verfahren zum Schutz eines Brenners vor zu starke Erwärmung bei der Verbrennung eines Brennstoffes zur Verfügung zu stellen. Weitere Aufgaben der vorliegenden Erfindung bestehen darin, eine vorteilhafte Brennstoffdüse, einen vorteilhaften Brenner sowie eine vorteilhafte Gasturbine zur Verfügung zu stellen.

Diese Aufgaben werden durch ein Verfahren zum Schutz eines Brenners nach Anspruch 1, eine Brennstoffdüse nach Anspruch 6, einen Brenner nach Anspruch 10 und eine Gasturbine nach Anspruch 11 gelöst. Die abhängigen Ansprüche enthalten vorteilhafte Ausgestaltungen der Erfindung.

Das erfindungsgemäße Verfahren zum Schutz eines Brenners vor zu starker Erwärmung bei der Verbrennung eines Brennstoffes in einer Brennkammer zeichnet sich dadurch aus, dass der Brennstoff durch eine Brennstoffdüse eingedüst wird und gleichzeitig ein Inertgas in der Umgebung des eingedüsten Brennstoffes so in die Brennkammer eingedüst werden, dass bis zur Herstellung eines zündfähigen Gemisches der Brennstoff von einem Oxidator durch das Inertgas räumlich getrennt ist. Der Brennstoff und das Inertgas werden also gleichzeitig in die Brennkammer eingedüst. Dabei umgibt das Inertgas den Brennstoff so, dass das Inertgas eine den Brennstoff abschirmende Schutzschicht bildet. Der Brennstoff kommt so nicht in unmittelbarer Umgebung des Brenners mit einem in der Brennkammer befindlichen Gas in Kontakt, welches Sauerstoff als Oxidator enthalten kann. Auf diese Weise bildet sich in der Nähe des Brenners kein zündfähiges Gemisch aus Brennstoff und einem Oxidator.

Als Inertgase bezeichnet man Gase, die sehr reaktionsträge sind, sich also nur an wenigen chemischen Reaktionen beteiligen. Zu den Inertgasen gehören zum Beispiel Stickstoff, Wasserdampf, Kohlendioxid, und sämtliche Edelgase. Das im Rahmen der vorliegenden Erfindung verwendete Inertgas kann beispielsweise Stickstoff, Kohlendioxid, ein Edelgas, also Helium, Argon, Neon, Krypton, Radon, Xenon, oder ein Gemisch aus diesen sein.

Das erfindungsgemäße räumliche Abschirmen des Brennstoffes durch das Inertgas von einem Oxidator ermöglicht es, als Brennstoff auch Wasserstoff zu verwenden. Dadurch, dass die Verbrennung nicht unmittelbar an der Brennstoffdüse stattfindet, sind der Brenner beziehungsweise die Brennerbauteile nicht den hohen Temperaturen ausgesetzt, die bei der Verbrennung von insbesondere Wasserstoff entstehen. Anstelle von Wasserstoff können als Brennstoffe selbstverständlich auch andere geeignete Brennstoffe, bspw. Erdöl, Erdgas oder Synthesegas, verwendet werden.

Vorzugsweise kann das verwendete Inertgas im Rahmen der vorliegenden Erfindung durch eine die Brennstoffeinlassöffnung der Brennstoffdüse ringförmig umgebende Einlassöffnung in die Brennkammer eingedüst werden, so dass der Brennstoffstrom vollständig von einer Inertgashülle umschlossen ist. Es ist dabei vorteilhaft, wenn sich die Inertgaseinlassöffnung so nahe wie möglich an der Brennstoffdüse befindet.

Zur Herstellung eines zündfähigen Gemisches kann zusätzlich der verwendete Oxidator räumlich von der Brennstoffdüse entfernt in die Brennkammer eingedüst werden. Auf diese Weise kann der Ort der Zündung kontrolliert und beeinflusst werden. Es lässt sich dadurch sowohl die Flamme, als auch die räumliche Lage der Mischzone steuern.

Das vorliegende Verfahren kann insbesondere in Rahmen des Betriebes einer Gasturbine angewendet werden.

Die erfindungsgemäße Brennstoffdüse umfasst mindestens eine Brennstoffeinlassöffnung, welche von einer Inertgaseinlassöffnung umgeben ist, die eine räumliche Trennung des Brennstoffes von einem Oxidator durch ein Eindüsen eines Inertgases ermöglicht.

Die Brennstoffeinlassöffnung kann dabei von der Inertgaseinlassöffnung vollständig, bspw. ringförmig, umgeben sein. Weiterhin kann die Brennstoffeinlassöffnung von der Inertgaseinlassöffnung konzentrisch umgeben sein. Die Inertgaseinlassöffnung kann zudem aus einer Vielzahl vom einzelnen, um die Brennstoffeinlassöffnung angeordneten Öffnungen bestehen.

Der Vorteil der erfindungsgemäßen Brennstoffdüse besteht darin, dass Brennstoff und Oxidator zunächst räumlich voneinander getrennt sind, wodurch sich die Verbrennung steuern lässt. Dadurch dass die Verbrennung nicht in unmittelbarer Nähe des Brenners stattfindet, ist der Brenner nicht unmittelbar den bei der Verbrennung entstehenden hohen Temperaturen ausgesetzt. Auf diese Weise wird das Material des Brenners und seiner Bauteile geschützt und deren Lebensdauer verlängert.

Ein erfindungsgemäßer Brenner umfasst wenigstens eine erfindungsgemäße Brennstoffdüse.

Eine erfindungsgemäße Gasturbine ist mit wenigstens einem erfindungsgemäßen Brenner ausgestattet.

Weitere Merkmale, Eigenschaften und Vorteile der vorliegenden Erfindung werden nachfolgend anhand von Ausführungsbeispielen unter Bezugnahme auf die beiliegenden Figuren beschrieben.

FIG 1 zeigt einen Schnitt durch eine erfindungsgemäße Brennstoffdüse in Längsrichtung.

FIG 2 zeigt einen Querschnitt durch eine erfindungsgemäße Brennstoffdüse.

FIG 3 zeigt einen Querschnitt durch eine alternative erfindungsgemäße Brennstoffdüse.

Im Folgenden wird ein erstes Ausführungsbeispiel der Erfindung anhand der Figuren 1 und 2 näher erläutert. Die FIG 1 zeigt einen Schnitt entlang der Längsachse 11 durch eine erfindungsgemäße Brennstoffdüse. Die Brennstoffdüse kann beispielsweise Teil einer Brennkammer einer Gasturbine sein.

Die Brennstoffdüse 1 weist ein Gehäuse 2 auf, in welchem sich eine Brennstoffeinlassöffnung 3 und eine Inertgaseinlassöffnung 4 befinden. Die Brennstoffeinlassöffnung 3 ist dabei parallel zur Längsachse 11 in der Mitte der Brennerdüse 1 angeordnet. Die Inertgaseinlassöffnung 4 befindet sich von der Längsachse 11 weiter entfernt als die Brennstoffeinlassöffnung 3. Sie verläuft ebenfalls parallel zur Längsachse 11 und umschließt ringförmig, konzentrisch die Brennstoffeinlassöffnung 3. Die Inertgaseinlassöffnung 4 und die Brennstoffeinlassöffnung 3 sind dabei durch einen Teil des Gehäuses 2 voneinander abgetrennt.

Die Brennstoffdüse 1 befindet sich in einer Brennkammer, in die Luft 7 als ein Oxidationsmittel eingebracht wird. Durch die Brennstoffeinlassöffnung 3 wird nun Brennstoff 5 in die Brennkammer eingedüst. Die Strömungsrichtung des Brennstoffs 5 ist durch Pfeile 9 gekennzeichnet. Gleichzeitig wird durch die Inertgaseinlassöffnung 4 ein Inertgas 6 in die Brennkammer so eingedüst, dass das Inertgas 6 den Brennstoff 5 gegenüber der in der Brennkammer befindlichen Luft 7 abschirmt. Die Strömungsrichtung des Inertgases ist durch Pfeile 8 gekennzeichnet.

Man sieht in FIG 1, dass der Brennstoff 5 in der Nähe der Brennstoffdüse 1 keinen direkten Kontakt zur Luft 7 aufweist. Vielmehr befindet sich eine Inertgasschicht 6 zwischen dem Brennstoff 5 und der Luft 7. Dies bewirkt, dass der Sauerstoff der Luft 7 als Oxidator den Brennstoff 5 nicht erreichen kann. Es kann sich also in der Nähe der Brennstoffdüse 1 kein zündfähiges Gemisch aus Brennstoff 5 und Luft 7 ausbilden.

Bei dem verwendeten Inertgas kann es sich um beispielsweise um Stickstoff, Kohlendioxid, ein Edelgas oder ein Gemisch aus diesen Stoffen handeln. Bei dem verwendeten Brennstoff kann es sich unter anderem um Erdöl, Erdgas, aber auch um Wasserstoff handeln. Es besteht weiterhin die Möglichkeit, dass den Brennstoff bereits ein Oxidationsmittel, bspw. Luft, in einer Menge beigemischt ist, die nicht zu einer Zündung führen kann.

Die FIG 2 zeigt die im Zusammenhang mit FIG 1 beschriebene Brennstoffdüse 1 in einem Querschnitt senkrecht zur Längsachse 11. Man sieht in FIG 2 den Querschnitt durch das Gehäuse 2, durch die Brennstoffeinlassöffnung 3 und durch die Inertgaseinlassöffnung 4. Die Brennstoffeinlassöffnung 3 hat einen kreisförmigen Querschnitt und befindet sich in der Mitte der Brennstoffdüse 1. Der Querschnitt der Brennstoffeinlassöffnung 3 kann alternativ auch eine beliebige andere Form haben. Die Inertgaseinlassöffnung 4 ist ringförmig um die Brennstoffeinlassöffnung 3 angeordnet. Durch die Brennstoffeinlassöffnung 3 kann Brennstoff 5 in die Brennkammer eingedüst werden. Durch die Inertgaseinlassöffnung 4 kann ein Inertgas, wie in Zusammenhang mit FIG 1 beschrieben, in die Brennkammer eingedüst werden.

Im Folgenden wird ein zweites Ausführungsbeispiel anhand der Figuren 1 und 3 näher beschrieben. Die Elemente aus FIG 3, die Elementen entsprechen, welche bereits im Zusammenhang mit dem ersten Ausführungsbeispiel beschrieben wurden, sind mit den gleichen Bezugsziffern versehen und werden nicht erneut beschrieben.

Der Längsschnitt durch die erfindungsgemäße Brennstoffdüse dieses Ausführungsbeispieles entspricht dem Längsschnitt durch die im Zusammenhang mit dem ersten Ausführungsbeispiel beschriebene und in FIG 1 gezeigte Brennstoffdüse 1. Die Brennstoffdüse 1 dieses Ausführungsbeispiels unterscheidet sich allerdings in ihrem Querschnitt von der im ersten Ausführungsbeispiel beschriebenen Brennstoffdüse 1. Die FIG 3 zeigt den Querschnitt senkrecht zur Längsachse 11 der Brennstoffdüse 1. Man sieht in FIG 3 das Gehäuse 2 der Brennstoffdüse 1, welches eine zentral angeordnete Brennstoffeinlassöffnung 3 und ringförmig um die Brennstoffeinlassöffnung 3 angeordnete Inertgaseinlassöffnungen 10 umfasst. Die Brennstoffeinlassöffnung 3 hat wiederum einen kreisförmigen Querschnitt. Der Querschnitt kann aber auch eine beliebige andere Form aufweisen.

Die in FIG 3 gezeigten einzelnen Inertgaseinlassöffnungen 10 haben jeweils einen kreisförmigen Querschnitt. Sie sind ringförmig, konzentrisch um die Brennstoffeinlassöffnung 3 angeordnet. Auch die Inertgaseinlassöffnungen 10 können alternativ zu dem in FIG 3 gezeigten kreisförmigen Querschnitt eine beliebige andere Form des Querschnittes aufweisen.

Abgesehen von dem abweichenden Querschnitt entspricht die Funktionsweise der in diesem Ausführungsbeispiel beschriebenen Brennstoffdüse der im Rahmen des ersten Ausführungsbeispiels beschriebenen Brennstoffdüse.

Obwohl die Inertgasauslassöffnung die Brennstoffauslassöffnung im vorliegenden Ausführungsbeispiel vollständig umgibt bzw. die Inertgasauslassöffnungen gleichmäßig um die Brennstoffauslassöffnung verteilt sind, ist es grundsätzlich auch möglich, dass die Inertgasauslassöffnung die Brennstoffauslassöffnung nur teilweise umgibt oder die Inertgasauslassöffnungen ungleichmäßig um die Brennstoffauslassöffnung herum verteilt sind. Diese Abwandlung bietet sich insbesondere dann an, wenn auch das Oxidationsmittel ungleichmäßig in der Brennkammer verteilt ist.

Als weitere Abwandlung ist es möglich, die radiale Abmessung der im ersten Ausführungsbeispiel beschriebenen ringförmigen Inertgaseinlassöffnung über ihren Umfang zu variieren, um eine ungleichmäßige Verteilung des Oxidationsmittels in der Brennkammer auszugleichen.

Die vorliegende Erfindung zeichnet sich insgesamt dadurch aus, dass sie einen wirksamen Schutz des Brenners vor zu hohen Temperaturen bietet und gleichzeitig eine Steuerung der räumlichen Lage der Zündung und der Flamme ermöglicht.

## Patentansprüche

1. Verfahren zum Schutz eines Brenners (1) vor zu starker Erwärmung bei der Verbrennung eines Brennstoffes (5) in einer Brennkammer, wobei
der Brennstoff (5) durch eine Brennstoffdüse (1) eingedüst wird und gleichzeitig ein Inertgas (6) in der Umgebung des eingedüsten Brennstoffes so in die Brennkammer eingedüst wird, dass bis zur Herstellung eines zündfähigen Gemisches der Brennstoff (5) von einem Oxidator (7) durch das Inertgas (6) räumlich getrennt ist.

2. Verfahren nach Anspruch 1,
**dadurch gekennzeichnet, dass** das Inertgas (6) Stickstoff, Wasserdampf, Kohlendioxid, ein Edelgas oder ein Gemisch aus diesen enthält.

3. Verfahren nach Anspruch 1 oder 2,
**dadurch gekennzeichnet, dass** als Brennstoff (5) Wasserstoff Verwendung findet.

4. Verfahren nach einem der Ansprüche 1 bis 3,
**dadurch gekennzeichnet, dass** das Inertgas (6) durch eine die Brennstoffeinlassöffnung (3) der Brennstoffdüse (1) ringförmig umgebende Einlassöffnung (4) in die Brennkammer eingedüst wird.

5. Verfahren nach einem der Ansprüche 1 bis 4,
**dadurch gekennzeichnet, dass** zur Herstellung eines zündfähigen Gemisches der Oxidator (6) räumlich von der Brennstoffdüse (1) entfernt in die Brennkammer eingedüst wird.

6. Brennstoffdüse (1) mit mindestens einer Brennstoffeinlassöffnung (3), welche umgeben ist von einer Inertgaseinlassöffnung (4), die eine räumliche Trennung des Brennstoffes (5) von einem Oxidator (7) durch ein Eindüsen eines Inertgases (6) ermöglicht.

7. Brennstoffdüse (1) nach Anspruch 6,
**dadurch gekennzeichnet, dass** die Brennstoffeinlassöffnung (3) von der Inertgaseinlassöffnung (4) ringförmig umgeben ist.

8. Brennstoffdüse (1) nach Anspruch 7,
**dadurch gekennzeichnet, dass** die Brennstoffeinlassöffnung (3) von der Inertgaseinlassöffnung (4) konzentrisch umgeben ist.

9. Brennstoffdüse (1) nach einem der Ansprüche 6 bis 8,
**dadurch gekennzeichnet, dass** die Inertgaseinlassöffnung aus einer Vielzahl von einzelnen, um die Brennstoffeinlassöffnung (3) angeordneten Öffnungen (10) besteht.

10. Brenner mit einer Brennstoffdüse (1) nach einen der Ansprüche 6 bis 9.

11. Gasturbine mit einem Brenner nach Anspruch 10.
